# EUROPÄISCHE PATENTANMELDUNG

(11) **EP 1 775 675 A1**
(43) Veröffentlichungstag der Anmeldung: **18.04.2007**
(21) Anmeldenummer: 05405581.9
(22) Anmeldetag: 12.10.2005
(51) Int. Cl.: G06K 19/10

(54) **Verfahren zur Herstellung eines Datenträgers**

(71) Anmelder: Trüb AG, CH-5001 Aarau (CH)
(72) Erfinder: Egli, Stefan, 4057 Basel (CH); Christen, Paul, 5000 Aarau (CH); Hofstetter, Stephan, 5015 Niederlinsbach (CH)
(74) Vertreter: Groner, Manfred

(57) **Zusammenfassung**

Zur Herstellung eines Datenträgers (1) wird ein Substrat (6) mit einer Druckfarbe bedruckt und mit einem Laser personalisiert. Die Druckfarbe ist laseraktiv und wird bei der Personalisierung wenigstens bereichsweise so umgewandelt, dass beispielsweise ein silbergraues Pigment gebildet wird, das lediglich bei geneigtem Substrat (6) gut sichtbar ist. Insbesondere weist die Druckfarbe einen vergleichsweise kleinen Anteil von Russ auf, der durch den Laser im Wesentlichen ohne störende Verbrennung und Blasenbildung umgewandelt wird.

## Beschreibung

Die Erfindung betrifft ein Verfahren zur Herstellung eines Datenträgers, wobei ein Substrat mit wenigstens einem Sicherheitselement versehen wird. Die Erfindung betrifft zudem einen Datenträger mit einem Substrat, das auf wenigstens einer Seite mit einem Sicherheitselement versehen und beispielsweise mit einem Laser beschriftet ist.

Verfahren der genannten Art sind zur Herstellung beispielsweise von Ausweisdokumenten, wie insbesondere Identitätskarten, Pässen, Fahrausweisen und Bankkarten seit langem bekannt. Mittels Laserstrahlen werden individuelle Daten, wie beispielsweise Fotos, Schriften und Nummern in den Kunststoff eingebracht. Hierbei werden vom Laserstrahl organische Moleküle verbrannt und dadurch Russpartikel gebildet. Aus solchen Russpartikeln können die genannten Daten durch entsprechende Steuerung des Laserstrahles aufgebaut werden. Befinden sich diese Russpartikel im Inneren des Kunststoffs bzw. des Substrats, so ist eine vergleichsweise hohe Fälschungssicherheit gegeben. Die Fälschungssicherheit kann in bekannter Weise erhöht werden, indem beispielsweise ein Guillochen-Muster aus schwarzen oder farbigen Linien aufgedruckt wird. Dieses Muster kann die mit dem Laserstrahl eingebrachten Daten überdecken. Beispielsweise kann ein Foto gegen Fälschungsversuche wesentlich geschützt werden, indem sich Guilloche-Linien in ein solches Foto erstrecken. Solche Linien oder ähnliche Sicherheitselemente sollen im Hinblick auf die Fälschungssicherheit vergleichsweise dicht gedruckt werden. Nachteilig ist hierbei jedoch, dass durch Strukturen und insbesondere Guilloche-Linien die Identifikation und Verifikation der Person auf einem in solcher Weise gesicherten Foto erschwert sein kann. Zudem können solche Linien oder andere Sicherheitselemente auf Porträts stören und/oder als kultureller Anstoss erregend angesehen werden. Bekannt sich auch transparente Kinegramme zum Schutz von personalisierten Elementen auf Ausweisen.

Der Erfindung liegt die Aufgabe zugrunde, ein Verfahren der genannten Art sowie einen Datenträger zu schaffen, welche die genannten Nachteile vermeiden. Die Aufgabe ist gemäss Anspruch 1 gelöst.

Nach einer Weiterbildung der Erfindung wird für den Druck des Sicherheitselementes laseraktive Druckfarbe verwendet und diese wird wenigstens bereichsweise mit dem Laser umgewandelt. Durch eine solche Umwandlung ist es beispielsweise im Bereich eines Fotos möglich, das Sicherheitselement, beispielsweise im Bereich des Gesichts so umzuwandeln, dass es bei üblicher Betrachtungsweise nicht oder kaum sichtbar und jedenfalls nicht störend ist. Vorzugsweise wird die Druckfarbe in ein silberfarbenes Pigment umgewandelt. Dieses ist bei üblicher Betrachtung vor allem in den helleren Bereichen eines Gesichts kaum sichtbar.

Nach einer Weiterbildung der Erfindung ist vorgesehen, dass die Druckfarbe einen Schwarzanteil aufweist, der so dosiert ist, dass die Druckfarbe durch den Laser im Wesentlichen ohne störende Verbrennung umgewandelt wird. Mit einer solchen Druckfarbe ist es insbesondere möglich, diese in ein silbergraues Pigment umzuwandeln, das bei üblicher Ansicht insbesondere im Gesichtsfeld nicht erkennbar ist. Bei geneigter Ansicht sind diese Linien hingegen vor allem in den dunkleren Bereichen, beispielsweise im Bereich der Haare vergleichsweise einfach erkennbar. Solche Linien sind somit ästhetisch unbedenklich, bilden aber dennoch ein wesentliches Sicherheitselement, das insbesondere vom Fachmann sicher und einfach erkennbar ist.

Nach einer Weiterbildung der Erfindung wird die Druckfarbe in ein silbergraues Pigment umgewandelt. Mit einem solchen silbergrauen Pigment können insbesondere Linien hergestellt werden, die in ästhetischer Hinsicht problemlos sind.

Vorzugsweise aber nicht ausschliesslich werden Linien gedruckt, die im Bereich eines Fotos umgewandelt werden. Grundsätzlich können solche Linien aber auch in einem Text oder im Bereich von Zahlen gedruckt bzw. umgewandelt werden.

Besonders geeignet ist ein Verfahren, bei dem die Druckfarbe eine Offsetdruckfarbe ist. Diese kann sowohl eine Buntfarbe wie auch ein Grau sein. Vorzugsweise werden helle Farbtöne eingesetzt, beispielsweise hellgraue Farbtöne. Sie besteht gemäss einer Weiterbildung der Erfindung aus etwa drei Teilen Prozess-Gelb, etwa vier Teilen Prozess-Schwarz und etwa 200 Teilen Transparent-Weiss.

Das Verfahren eignet sich zur Herstellung von allen betrachtbaren Dokumenten, die mit einem Laser personalisierbar sind. Das Dokument kann eine Karte oder eine Seite eines Büchleins, beispielsweise einer so genannten Datapage sein.

Der erfindungsgemässe Datenträger besitzt ein Substrat, das auf wenigstens einer Seite mit einem Sicherheitselement versehen ist, das gedruckt ist und das je nach Blickwinkel unterschiedlich sichtbar ist.

Nach einer Weiterbildung der Erfindung ist der Datenträger mit einer Druckfarbe bedruckt, die einen Schwarzanteil von weniger als 5 Gw.%, vorzugsweise weniger als 3 Gw.% aufweist. Vorzugsweise beträgt der Schwarzeinteil 1-3 Gw.%. Der Schwarzanteil wird insbesondere durch Russpartikel gebildet. Es hat sich gezeigt, dass bei einem vergleichsweise kleinen Anteil von Russpartikeln in der Druckfarbe sich bei der Laserpersonalisierung keine störenden Verbrennungen und Bläschen bilden. Insbesondere kann dadurch eine Umwandlung der Druckfarbe in ein silbergrauen Pigment erreicht werden. Die Umwandlung ist kontrollierbar. Es hat sich zudem überraschend gezeigt, dass dieser Umwandlungseffet insbesondere in dunkel gelaserten Bereichen gut sichtbar ist. Dadurch hat der Lichteinfallswinkel auf die Sichtbarkeit einen wesentlichen Einfluss. Dieser Effekt ist dadurch charakterisiert, dass bei einem bestimmten Lichteinfall die durch Laser aktivierten Bereiche der Druckfarbe silbern aufleuchten. Bei anderen Lichteinfallswinkeln ist dieser Effekt wesentlich schwächer. Die vorteilhaftesten Wirkungen werden in dunklen grossflächig gelaserten Partien erreicht. Der erfindungsgemässe Datenträger kann deshalb beispielsweise ein Foto enthalten, das ästhetisch nicht störend Guilloche-Linien enthält, welche lediglich bei geneigter Betrachtungsweise auffällig und für den Fachmann und bei entsprechender Ausbildung auch vom Laien einfach erkennbar sind. Eine Fälschung kann dadurch vom Fachmann ohne weiteres sofort erkannt werden.

Ausführungsbeispiele der Erfindung werden nachfolgend anhand der einzigen Zeichnung näher erläutert. Es zeigen:
- Figur 1: eine Teilansicht eines erfindungsgemässen Datenträgers und
- Figur 2: eine Teilansicht des geneigten Datenträgers.

Die Figur 1 zeigt einen Abschnitt eines Datenträgers 1, der hier mit einem Foto 2, einem Text 4 sowie Zahlen 5, beispielsweise einer Identifikationsnummer personalisiert ist. Das Substrat 6 besteht in üblicher Weise aus Kunststoff, beispielsweise aus Polycarbonat oder PVC und kann ein- oder mehrschichtig sein. Die gezeigte Oberseite kann mit einem Lack oder dergleichen beschichtet sein. Das Foto, der Text 4 und die Zahlen 5 sind in an sich bekannter Weise mit einem Laser eingraviert. Der Datenträger 1 ist zudem mit einem Sicherheitselement 7 versehen, das gedruckt ist und beispielsweise ein Guilloche-Muster aus mehreren vergleichsweise feinen gewellten Linien 8 bildet. Das Sicherheitselement 7 ist beispielsweise mit Offsetdruckfarben im entsprechenden Druckverfahren hergestellt. Das. Sicherheitselement 7 erstreckt sich in den Bereich des Fotos und/oder den Bereich des Textes 4 und/oder in den Bereich der Zahlen 5.

Befindet sich das Sicherheitselement 7 ausserhalb des Fotos, des Textes 4 und der Zahlen 5 so wird dieser beim Einbringen der Daten mit dem Laser nicht beeinflusst. Befindet sich das Sicherheitselement 7 jedoch in einem Bereich, in dem der Laserstrahl in das Substrat 6 eindringt, so wird die Druckfarbe aktiviert und umgewandelt, wie dies nachfolgend erläutert wird.

Die Druckfarbe zur Herstellung des Sicherheitselements 7 ist vorzugsweise aber nicht ausschliesslich eine Offsetdruckfarbe, die laseraktiv ist. Sie weist insbesondere einen vergleichsweise kleinen Schwarzanteil in Form von Russpartikeln auf. Dieser Schwarzanteil ist bezogen auf die gesamte Druckfarbe vorzugsweise kleiner etwa 10Gew%, vorzugsweise kleiner als 5 Gw% und vorzugsweise kleiner als 3 Gw.%. Vorzugsweise beträgt der Schwarzanteil 1 bis 3 Gw.%.

Es hat sich nun gezeigt, dass bei der Laserpersonalisierung eine solche Druckfarbe ohne störende Verbrennung und Bläschenbildung, beispielsweise in ein silbergraues Pigment umgewandelt werden kann. Die Umwandlung findet entsprechend nur in dem Bereich statt, in dem der Laser in das Substrat 6 bzw. in die Druckfarbe eindringt. In diesen Bereichen werden somit die sonst gut sichtbaren Linien 8, beispielsweise in hellgraue und insbesondere in silbergraue Linien umgewandelt. Diese Linien sind in den hellen Partien, beispielsweise im Gesicht eines Porträts kaum sichtbar, jedoch in dunkleren Partien vor allem bei geneigtem Datenträger 1 vergleichsweise gut sichtbar. Solche Linien 3 sind in der einzigen Figur, beispielsweise im Haarbereich erkennbar. Die Linien 3 können insbesondere vom geübten Auge eines Fachmanns erkannt werden. Fälschungsversuche führen unweigerlich zu einer Zerstörung oder einer Veränderung von solchen Linien 3, was für den Fachmann einfacher und sicher feststellbar ist.

Eine geeignete Druckfarbe ist wie erwähnt vorzugsweise eine Offsetdruckfärbe. Sie kann in üblicher Weise im Offsetdruckverfahren auf das Substrat 6 aufgebracht werden. Diese Druckfarbe besitzt einen Schwarzanteil, wobei dieser Schwarzanteil vorzugsweise weniger als 30 Gw.% Russ enthält. Ein geeignetes Mischverhältnis für eine solche Druckfarbe besteht beispielsweise aus drei Teilen Prozess-Gelb, vier Teilen Prozess-Schwarz und 200 Teilen Transparentweiss. Es sind hier aber selbstverständlich auch andere Farben denkbar.

Das Sicherheitselement 7 ist im umgewandelten Bereich so ausgebildet, dass es je nach Blickwinkel unterschiedlich sichtbar ist. So ist das Sicherheitselement 7 in der Ansicht gemäss Figur 1, bei welcher der Blickwinkel etwa 90° zur Ebene des Substrats 6 ist, im Bereich des Fotos 2 vergleichsweise schwach oder nicht sichtbar. Bei geneigter Ansicht gemäss Figur 2 ist das Sicherheitselement 7 jedoch auch im Bereich des Fotos 2 gut oder zumindest wesentlich besser sichtbar. Bei üblicher Ansicht gemäss Figur 1 ist das Sicherheitselement 7 im Hinblick auf das Foto 2 bzw. das Porträt nicht oder zumindest kaum störend.

### Bezugszeichenliste

- 1: Datenträger
- 2: Foto
- 3: Linien
- 4: Text
- 5: Zahlen
- 6: Substrat
- 7: Sicherheitselement (Druck)
- 8: Linien

## Patentansprüche

1. Verfahren zur Herstellung eines Datenträgers (1), wobei ein Substrat (6) mit wenigstens einem Sicherheitselement (7) bedruckt wird und beispielsweise mit einem Laser Daten (2, 4, 5) in das Substrat (6) eingebracht werden, **dadurch gekennzeichnet, dass** das Sicherheitselement (7) so gedruckt wird, dass es beim Kippen des Datenträgers unterschiedlich sichtbar wird.

2. Verfahren nach Anspruch 1, **dadurch gekennzeichnet, dass** mit einer laseraktiven Druckfarbe gedruckt wird, die einen Schwarzanteil aufweist, der so dosiert ist, dass die Druckfarbe wenigstens bereichsweise mit einem Laser umgewandelt werden kann.

3. Verfahren nach Anspruch 2, **dadurch gekennzeichnet, dass** die Druckfarbe in ein silberfarbenes und insbesondere silbergraues Pigment umgewandelt wird.

4. Verfahren nach Anspruch 2 oder 3, **dadurch gekennzeichnet, dass** wenigstens Bereiche (3) des Sicherheitselementes (7) umgewandelt werden.

5. Verfahren nach einem der Ansprüche 2 bis 4, **dadurch gekennzeichnet, dass** mit dem Laser Daten, wie beispielsweise ein Foto, eine Unterschrift, ein Logo oder ein alphanumerisches Element eingraviert werden und dass im Bereich eingravierter Daten Druckfarbe umgewandelt wird.

6. Verfahren nach Anspruch 5, **dadurch gekennzeichnet, dass** im Foto (2) gedruckte Linien (3) wenigstens bereichsweise umgewandelt werden.

7. Verfahren nach einem der Ansprüche 2 bis 6, **dadurch gekennzeichnet, dass** die Druckfarbe so umgewandelt wird, dass sie in einem bestimmten Lichteinfallswinkel im Wesentlichen nicht sichtbar und bei wenigstens einem anderen Lichteinfallswinkel sichtbar oder zumindest wesentlich sichtbarer ist.

8. Verfahren nach einem der Ansprüche 1 bis 7, **dadurch gekennzeichnet, dass** eine Linienstruktur und insbesondere ein Guilloche-Muster gedruckt wird und dass wenigstens ein Bereich dieser Linienstruktur bzw. des Guilloche-Musters durch den Laser umgewandelt wird.

9. Verfahren nach einem der Ansprüche 2 bis 8, **dadurch gekennzeichnet, dass** die Druckfarbe eine Offsetdruckfarbe ist.

10. Verfahren nach Anspruch 8, **dadurch gekennzeichnet, dass** die Druckfarbe eine Buntfarbe und insbesondere eine graue und insbesondere eine hellgraue Farbe ist.

11. Verfahren nach Anspruch 9 oder 10, **dadurch gekennzeichnet, dass** die Druckfarbe einen Schwarzanteil aufweist und dass dieser Schwarzanteil vorzugsweise weniger als 30% Russ enthält.

12. Verfahren nach einem der Ansprüche 2 bis 11, **dadurch gekennzeichnet, dass** die Druckfarbe weniger als 10 Gw.% Russ und insbesondere weniger 3 Gw.% Russ, insbesondere 1-3 Gw.% Russ aufweist.

13. Verfahren nach Anspruch 12, **dadurch gekennzeichnet, dass** die Druckfarbe etwa drei Teile Prozess-Gelb, etwa vier Teile Prozess-Schwarz und etwa 200 Teile Transparentweiss aufweist.

14. Verfahren nach einem der Ansprüche 1 bis 12, **dadurch gekennzeichnet, dass** das Substrat (6) so gedruckt wird, dass sich Druckfarbe bereichsweise in personalisierte Daten wie beispielsweise ein Foto, einen. Text, eine Unterschrift und/oder in den Bereich von Zahlen erstreckt.

15. Datenträger mit einem Substrat, das auf wenigstens einer Seite mit einem Sicherheitselement (7) versehen, beispielsweise mit einem Laser personalisiert ist, **dadurch gekennzeichnet, dass** das Sicherheitselement (7) ein Druck ist und so ausgebildet ist, dass er je nach Blickwinkel unterschiedlich sichtbar ist und insbesondere bei einem bestimmten Blickwinkel im Wesentlichen nicht sichtbar ist.

16. Datenträger nach Anspruch 15, **dadurch gekennzeichnet, dass** die Druckfarbe eine Offsetdruckfarbe ist.

17. Datenträger nach Anspruch 16, **dadurch gekennzeichnet, dass** die umgewandelte Druckfarbe bei im Wesentlichen vertikaler Draufsicht auf das Substrat (6) im Wesentlichen nicht sichtbar und bei geneigter Ansicht sichtbar oder zumindest wesentlich deutlicher sichtbar ist.

18. Datenträger nach einem der Ansprüche 15 bis 17, **dadurch gekennzeichnet, dass** das Substrat (6) mit Linien und insbesondere einem Guilloche-Muster bedruckt ist.

19. Datenträger nach einem der Ansprüche 15 bis 18, **dadurch gekennzeichnet, dass** er ein Ausweisdokument und insbesondere ein Identitätsdokument, ein Pass, ein Fahrausweis, eine Bankkarte oder dergleichen ist.

20. Datenträger nach einem der Ansprüche 15 bis 18, **dadurch gekennzeichnet, dass** das Substrat eine einschichtige oder mehrschichtige und insbesondere laminierte Karte bildet.
